# FASCICULE DE BREVET EUROPEEN

(11) **EP 1 777 397 B1**
(45) Date de publication et mention de la délivrance du brevet: **03.12.2008**
(21) Numéro de dépôt: 06301084.7
(22) Date de dépôt: 24.10.2006
(51) Int. Cl.: F02D 35/02

(54) **Procédé et dispositif pour estimer la pression dans le collecteur d'admission d'un moteur à combustion interne**
Verfahren und System zum Schätzen des Druckes im Ansaugkrümmer einer Verbrennungskraftmaschine
Method and system for estimating pressure in the intake manifold of an internal combustion engine

(30) Priorité: 24.10.2005 FR 0510824
(43) Date de publication de la demande: 25.04.2007
(73) Titulaire: RENAULT S.A.S., 92100 Boulogne Billancourt (FR)
(72) Inventeur: EMERY, Pascal, 92400, COURBEVOIE (FR); PRADO, Stéphane, 91520, EGLY (FR)

(56) Documents cités:
- EP-A- 1 162 357
- EP-A- 1 443 199
- EP-A1- 1 566 533
- WO-A-20/04048761
- DE-A1- 4 443 517

## Description

La présente invention est relative à l'estimation de la pression régnant dans le collecteur d'admission d'un moteur à combustion interne.

L'un des paramètres importants permettant de faire fonctionner les dispositifs antipollution de tels moteurs dans les véhicules automobiles est la pression d'admission, car il permet de déterminer la masse d'air aspirée par le moteur. Ce paramètre est également important dans le cadre des stratégies sur les performances du moteur. Il peut encore servir pour le diagnostic de bon fonctionnement d'un turbo-compresseur, si le moteur à combustion interne en est équipé.

La pression d'admission peut naturellement être mesurée par un capteur de pression installé dans la tubulure d'admission du moteur. C'est une solution coûteuse.

On a donc déjà pensé à obtenir le paramètre d'une autre façon. C'est ainsi par exemple qu'il est connu par FR 2 885 216ou EP 1 162 357 d'estimer la pression d'admission à partir du débit de gaz dans le moteur dont on déduit par le calcul la masse de gaz dans le circuit d'admission, puis de calculer la pression dans le collecteur d'admission en utilisant comme paramètre supplémentaire la température des gaz circulant dans ce collecteur.

Cependant, bien que cette méthode de détermination de la pression d'admission donne de bons résultats, elle s'avère être relativement compliquée en particulier en ce qui concerne l'établissement de la valeur du débit de gaz dans le moteur. Elle implique également des moyens de calcul assez importants.

L'invention a ainsi pour but de fournir un procédé et un dispositif pour estimer la pression d'admission d'un moteur à combustion interne ne mettant en jeu qu'un minimum de matériel et nécessitant un calcul très simple de la valeur recherchée.

L'invention a donc principalement pour objet un procédé pour déterminer la pression régnant dans le collecteur d'admission d'un moteur à combustion interne remarquable en ce qu'il consiste:
- à relever périodiquement la valeur de la pression dans la chambre de combustion d'au moins un cylindre dudit moteur à un instant du cycle moteur proche de l'instant de fermeture de la soupape d'admission dudit cylindre,
- à modéliser par l'expérimentation le rapport entre la valeur de pression à obtenir et les valeurs de pression relevées, et
- à calculer la pression régnant dans ledit collecteur en fonction du modèle ainsi obtenu pour chaque valeur de pression relevée dans ladite chambre de combustion.

Grâce à ces caractéristiques, il devient possible d'estimer avec une très bonne approximation la pression dans le collecteur d'admission du moteur sans qu'il soit nécessaire de prévoir un capteur coûteux dans ce collecteur. En effet, pour déterminer ainsi la pression dans le collecteur, on peut faire appel à d'autres capteurs déjà habituellement prévus pour assurer la gestion du moteur, tandis que les moyens de calcul nécessaires sont des plus simples.

Selon d'autres caractéristiques avantageuses de ce procédé:
- l'opération de modélisation est réalisée sur la base d'une équation de la forme ${p}_{col} = A ⋅ {p}_{{cyl}_{rfa}} + B$
dans laquelle:
- p_{col} =: pression à obtenir
- *p_{cyl_{rfa}}* =: pression relevée dans la chambre de combustion
- A et B =: constantes déterminées expérimentalement

- l'instant auquel est relevée ladite pression dans la chambre de combustion au cours du cycle de combustion dudit moteur, correspond de préférence à la position angulaire de 15° du vilebrequin après le point mort bas en fin d'admission.

L'invention a également pour objet un dispositif pour estimer la pression régnant dans le collecteur d'admission d'un moteur à combustion interne, remarquable en ce qu'il comprend:
des moyens pour relever la pression dans la chambre de combustion d'au moins un cylindre dudit moteur à un instant du cycle moteur proche de l'instant de fermeture de la soupape d'admission dudit cylindre, et
des moyens de calcul qui, d'après un modèle déterminé expérimentalement établissent un rapport entre la pression ainsi relevée et la pression à obtenir, calculent celle-ci en fonction de chaque valeur de la pression relevée dans la chambre de combustion.

Selon d'autres caractéristiques avantageuses de ce dispositif:
- le modèle mis en oeuvre dans lesdits moyens de calcul est basé sur une équation de la forme: ${p}_{col} = A ⋅ {p}_{{cyl}_{rfa}} + B$
dans laquelle:
- p_{col} =: pression à obtenir
- *p_{cyl_{rfa}}* =: pression relevée dans la chambre de combustion
- A et B =: constantes déterminées expérimentalement

- lesdits moyens de mesure sont agencés pour relever ladite pression à un instant au cours du cycle de combustion dudit moteur, qui correspond de préférence à la position angulaire de 15° du vilebrequin après le point mort bas en fin d'admission.

D'autres caractéristiques et avantages de l'invention apparaîtront au cours de la description qui va suivre, donnée uniquement à titre d'exemple et faite en se référant au dessin annexé sur lequel:
- la figure 1 est une illustration symbolique de la mise en oeuvre du procédé et du dispositif selon l'invention.
- la figure 2 est un relevé de points donnant les angles vilebrequin pour lesquels la valeur absolue de la différence entre la pression dans le cylindre et la pression dans le collecteur d'admission est inférieure à une seuil prédéterminé.
- la figure 3 est un relevé de points donnant la pression dans le collecteur d'admission, déterminée grâce au procédé selon l'invention en fonction de la pression dans le cylindre.
- la figure 4 est un relevé de points donnant pour chaque point l'erreur relative entre une pression collecteur mesurée par un capteur de pression et une pression estimée par le procédé selon l'invention.

En se reportant à la figure 1, on reconnaît le schéma d'un cylindre 1 de moteur à combustion interne, celui-ci pouvant être de type essence ou Diesel et comprendre un ou plusieurs cylindres.

Sont également représentés un piston 2 délimitant la chambre de combustion 3, une bielle 4, un vilebrequin 5, un collecteur d'admission des gaz 6 et un dispositif 7 d'échappement des gaz.

Selon l'exemple de réalisation représenté, au moins l'un des cylindres du moteur est également équipé d'un capteur 8 mesurant en permanence la position angulaire du vilebrequin 5 et d'un capteur 9 permettant de mesurer la pression dans la chambre de combustion 3. A la place de ces capteurs, on peut également prévoir des moyens équivalents capables de fournir respectivement l'un et l'autre paramètres.

La valeur θ relevée par le capteur 8 représente l'angle instantané du vilebrequin 5 et celle p_{θ} relevée par le capteur 9, la pression instantanée dans la chambre de combustion 3. Elles sont appliquées à un dispositif de calcul 10 qui peut être mis en oeuvre par exemple au sein du programme du calculateur de bord du véhicule automobile ou être réalisé sous la forme d'un dispositif de calcul autonome.

Le dispositif de calcul 10 comprend un bloc fonctionnel 11 qui détecte une valeur prédéfinie θ_{rfa} de la position angulaire du vilebrequin. L'instant correspondant à cette position angulaire est choisi proche de l'instant de fermeture rfa de la soupape d'admission (référencée 6a sur la figure) au cours de chaque cycle du moteur. A titre d'exemple, on peut choisir la position angulaire de 15° du vilebrequin après le point mort bas en fin d'admission.

On se reporte à la figure 2 pour comprendre le choix de la valeur θ_{rfa} Afin de déterminer le meilleur moment pour relever la pression cylindre afin d'estimer la pression dans le collecteur d'admission, on a relevé au banc moteur 2500 points (20) pour lesquels la différence de pression entre la pression cylindre et la pression dans le collecteur d'admission est inférieure à deux pourcents. En effet, l'estimation de la pression dans le collecteur d'admission à partir de la pression dans le cylindre est d'autant plus précise que la différence entre les deux pressions est faible. Les résultats de ces relevés est présenté à la figure 2. En abscisse on a le numéro du point et en ordonnée l'angle de vilebrequin auquel il a été mesuré. On constate que l'angle de vilebrequin qui est le plus fréquemment situé au milieu du nuage de point a une valeur de 195 degrés vilebrequin (21) après le point mort haut du cylindre considéré (soit 15° vilebrequin après le point mort bas comme précisé plus haut). On peut donc choisir cette valeur d'angle vilebrequin pour mesurer la pression dans le cylindre dans le cadre du procédé selon l'invention.

Les valeurs prédéfinies successives θ_{rfa} déterminées dans le bloc fonctionnel 11 sont corrélées avec les valeurs de pression p_{θ} relevées aux instants correspondants par le capteur 9, opération qui est effectuée par le bloc fonctionnel 12. La valeur de pression appelée *p_{cyl_{rfa}}* est très proche de celle de la pression régnant dans le collecteur d'admission 6.

Pour calculer la valeur de la pression recherchée, on établit au préalable un modèle du rapport entre la pression *p_{cyl_{rfa}}* et la valeur de pression recherchée p_{col} régnant dans le collecteur d'admission 6. Cette modélisation peut être réalisée sur chaque moteur individuellement ou éventuellement sur un moteur type pris dans une série de moteurs de même modèle pour être valide pour tous les moteurs de cette série.

La figure 3 est un relevé de points donnant la valeur de la pression collecteur p_{col} en fonction de la valeur de la pression dans le cylindre *P_{cyl_{fra}}* pour un angle vilebrequin de 195° après le point mort haut du cylindre considéré. On observe que la relation entre la pression dans le cylindre *P_{cyl_{fra}}* et la pression collecteur p_{col} est quasiment linéaire.

La modélisation est donc faite de préférence sur la base d'une équation de la forme: ${p}_{col} = A ⋅ {p}_{{cyl}_{rfa}} + B$
dans laquelle A et B sont des constantes déterminées à calibrer expérimentalement lors de la modélisation et la courbe de cette équation est la droite 23 de la figure 3. Dans un exemple concret de moteur type on a relevé pour ces constantes les valeurs suivantes:
A=0,98 et
B=2526

Le procédé selon l'invention consiste enfin lors du fonctionnement de chaque moteur concerné à opérer le calcul de la pression dans le collecteur d'admission 6, au cours de chaque cycle de combustion, en fonction de la valeur de pression relevée dans la chambre de combustion 3. Cette opération de calcul est illustrée sur la figure par le bloc fonctionnel 13.

Le procédé selon l'invention permet ainsi d'estimer la valeur p_{col} de la pression dans le collecteur d'admission 6 d'un moteur à combustion interne en ne mettant en oeuvre que très peu de moyens de calcul et moyennant des capteurs qui de toute manière sont prévus habituellement pour gérer le fonctionnement du moteur. Il s'est avéré que la pression p_{col} ainsi estimée se rapproche de très près des valeurs qui seraient mesurées in situ dans le collecteur d'admission à l'aide d'un capteur qui y serait spécialement placé à cet effet.

En effet, la figure 4 est un relevée de 2500 points 24 représentant l'erreur relative entre la pression collecteur p_{col} estimée grâce au procédé selon l'invention et une pression collecteur mesurée *Pₘₑₛ* à l'aide d'un capteur de pression. L'erreur relative est donnée par la formule : $ε = \frac{\left|{P}_{mes}-{p}_{col}\right|}{{P}_{mes}}$

On entend ici par erreur relative ε la valeur absolue de la différence entre une pression collecteur mesurée *Pₘₑₛ* par un capteur de pression et la pression collecteur estimée *p_{col}* à partir de la pression cylindre grâce au procédé de l'invention, le tout divisé par la valeur de pression collecteur mesurée *Pₘₑₛ.* La figure 4 permet de constater qu'avec le procédé selon l'invention l'erreur commise par rapport à une pression collecteur mesurée avec un capteur de pression est très faible.

De plus, grâce à l'invention, on peut faire l'économie d'un capteur de pression.

## Revendications

1. Procédé pour estimer la pression régnant dans le collecteur d'admission (6) d'un moteur à combustion interne consistant:
- à relever périodiquement la valeur de la pression dans la chambre de combustion (3) d'au moins un cylindre (1) dudit moteur en fonction de la position angulaire de son vilebrequin,
- à modéliser par l'expérimentation le rapport entre la valeur de pression à obtenir (p_{col}) et les valeurs de pression relevées (p_{cyl_{rfa}}), et
- à calculer la pression (p_{col}) régnant dans ledit collecteur (6) en fonction du modèle ainsi obtenu pour chaque valeur de pression (p_{cyl_{rfa}}) relevée dans ladite chambre de combustion (3),
**caractérisé en ce que** :
- la valeur de la pression (p_{cyl_{rfa}}) dans ladite chambre de combustion est relevée à un instant du cycle du moteur proche de l'instant de fermeture de la soupape d'admission (6a) dudit cylindre (1), et
- **en ce que** l'opération de modélisation est réalisée sur la base d'une équation de la forme : ${p}_{col} = A ⋅ {p}_{{cyl}_{rfa}} + B$
dans laquelle:
p_{col} = pression à obtenir,
p_{cyl_{rfa}}= pression relevée dans la chambre de combustion, et
A et B = constantes déterminées expérimentalement.

2. Procédé selon la revendication 1, **caractérisé en ce que** l'instant auquel est relevée ladite pression dans la chambre de combustion correspond, au cours du cycle de combustion dudit moteur, à la position angulaire (θ) de 15° du vilebrequin (5) après le point mort bas en fin d'admission.

3. Dispositif pour estimer la pression régnant dans le collecteur d'admission (6) d'un moteur à combustion interne, comprenant:
des moyens de mesure (8, 9, 11, 12) pour relever périodiquement la pression (p_{cyl_{rfa}}) dans la chambre de combustion (3) d'au moins un cylindre (1) dudit moteur en fonction de la position angulaire de son vilebrequin, et
des moyens de calcul (13) qui, d'après un modèle déterminé expérimentalement, établissent un rapport entre la pression ainsi relevée (p_{cyl_{rfa}}) et la pression à obtenir (p_{col}), calculent celle-ci en fonction de chaque valeur de la pression relevée dans la chambre de combustion (3),
**caractérisé en ce que** lesdits moyens de mesure (8, 9, 10, 11) sont agencés pour relever ladite pression (p_{cyl_{rfa}}) à un instant du cycle moteur proche de l'instant de fermeture de la soupape d'admission (6a) dudit cylindre, et
**en ce que** le modèle mis en oeuvre dans lesdits moyens de calcul (13) est basé sur une équation de la forme: ${p}_{col} = A ⋅ {p}_{{cyl}_{rfa}} + B$
dans laquelle :
p_{col} = pression à obtenir,
p_{cyl_{rfa}} = pression relevée dans la chambre de combustion, et
A et B = constantes déterminées expérimentalement.

4. Dispositif selon la revendication 3, **caractérisé en ce que** lesdits moyens de mesure (8, 9, 11, 12) sont agencés pour relever ladite pression à un instant qui correspond, au cours du cycle de combustion dudit moteur, à la position angulaire de 15° du vilebrequin (5) après le point mort bas en fin d'admission.

5. Moteur à combustion interne équipé d'un dispositif selon l'une quelconque des revendications 3 et 4.

## Claims

1. Method for estimating the pressure prevailing in the intake manifold (6) of an internal combustion engine, which involves:
- periodically recording the value of the pressure in the combustion chamber (3) of at least one cylinder (1) of the said engine as a function of the angular position of its crankshaft,
- modelling by experimentation the ratio between the pressure value to be obtained (p_{col}) and the recorded pressure values (p_{cyl_{rfa}}), and
- calculating the pressure (p_{col}) prevailing in the said manifold (6) as a function of the model thus obtained for each pressure value (p_{cyl_{rfa}}) recorded in the said combustion chamber (3),
**characterized in that**:
- the value of the pressure (p_{cyl_{rfa}}) in the said combustion chamber is recorded at an instant of the engine cycle close to the instant of closure of the intake valve (6a) of the said cylinder (1), and
- **in that** the modelling operation is carried out on the basis of an equation of the form: ${p}_{col} = A ⋅ {p}_{{cyl}_{rfa}} + B$
in which:
p_{col} = pressure to be obtained,
p_{cyl_{rfa}} = pressure recorded in the combustion chamber, and
A and B = experimentally determined constants.

2. Method according to Claim 1, **characterized in that** the instant at which the said pressure in the combustion chamber is recorded corresponds, during the combustion cycle of the said engine, to the angular position (θ) of 15° of the crankshaft (5) after bottom dead centre at the end of intake.

3. Device for estimating the pressure prevailing in the intake manifold (6) of an internal combustion engine, comprising:
measuring means (8, 9, 11, 12) for periodically recording the pressure (p_{cyl_{rfa}}) in the combustion chamber (3) of at least one cylinder (1) of the said engine as a function of the angular position of its crankshaft, and
calculating means (13) which, using an experimentally determined model, establish a ratio between the pressure thus recorded (p_{cyl_{rfa}}) and the pressure to be
obtained (p_{col}) and calculate the latter pressure as a function of each value of the pressure recorded in the combustion chamber (3),
**characterized in that** the said measuring means (8, 9, 10, 11) are designed to record the said pressure (p_{cyl_{rfa}}) at an instant of the engine cycle close to the instant of closure of the intake valve (6a) of the said cylinder, and **in that** the model employed in the said calculating means (13) is based on an equation of the form: ${p}_{col} = A ⋅ {p}_{{cyl}_{rfa}} + B$
in which:
p_{col} = pressure to be obtained,
p_{cyl_{rfa}} = pressure recorded in the combustion chamber, and
A and B = experimentally determined constants.

4. Device according to Claim 3, **characterized in that** the said measuring means (8, 9, 11, 12) are designed to record the said pressure at an instant which corresponds, during the combustion cycle of the said engine, to the angular position of 15° of the crankshaft (5) after bottom dead centre at the end of intake.

5. Internal combustion engine equipped with a device according to either one of Claims 3 and 4.

## Patentansprüche

1. Verfahren zum Schätzen des im Ansaugkrümmer (6) eines Verbrennungsmotors herrschenden Drucks, das darin besteht:
- periodisch den Wert des Drucks in der Brennkammer (3) mindestens eines Zylinders (1) des Motors in Abhängigkeit von der Winkelstellung seiner Kurbelwelle zu erfassen,
- durch Versuch das Verhältnis zwischen dem zu erhaltenden Druckwert (p_{col}) und den erfassten Druckwerten (p_{cyl_{rfa}}) zu modellisieren, und
- den im Krümmer (6) herrschenden Druck (p_{col}) in Abhängigkeit von dem so erhaltenen Modell für jeden Druckwert (p_{cyl_{rfa}}) zu berechnen, der in der Brennkammer (3) erfasst wird,
**dadurch gekennzeichnet, dass**:
- der Wert des Drucks (p_{cyl_{rfa}}) in der Brennkammer in einem Augenblick des Zyklus des Motors nahe dem Augenblick des Schließens des Ansaugventils (6a) des Zylinders (1) erfasst wird, und
- der Vorgang der Modellisierung auf der Basis einer Gleichung der Form: ${p}_{col} = A ⋅ {p}_{{cyl}_{rfa}} + B$
durchgeführt wird, in der bedeuten:
p_{col} = zu erhaltender Druck,
p_{cyl_{rfa}} = in der Brennkammer erfasster Druck, und
A und B= experimentell bestimmte Konstanten.

2. Verfahren nach Anspruch 1, **dadurch gekennzeichnet, dass** der Augenblick, in dem der Druck in der Brennkammer erfasst wird, während des Brennzyklus des Motors der Winkelstellung (θ) von 15° der Kurbelwelle (5) nach dem unteren Totpunkt am Ende des Ansaugens entspricht.

3. Vorrichtung zur Schätzung des im Ansaugkrümmer (6) eines Verbrennungsmotors herrschenden Drucks, die aufweist:
Messmittel (8, 9, 11, 12), um periodisch den Druck (p_{cyl_{rfa}}) in der Brennkammer (3) mindestens eines
Zylinders (1) des Motors in Abhängigkeit von der Winkelstellung seiner Kurbelwelle zu erfassen, und
Rechenmittel (13), die gemäß einem experimentell bestimmten Modell ein Verhältnis zwischen dem so erfassten Druck (p_{cyl_{rfa}}) und dem zu erhaltenden Druck (p_{col}) herstellen, diesen in Abhängigkeit von jedem Wert des in der Brennkammer (3) erfassten Drucks berechnen,
**dadurch gekennzeichnet, dass** die Messmittel (8, 9, 10, 11) eingerichtet sind, um den Druck (p_{cyl_{rfa}}) in einem Augenblick des Motorzyklus nahe dem Schließzeitpunkt des Ansaugventils (6a) des Zylinders zu erfassen, und dass das in den Rechenmitteln (13) angewendete Modell auf einer Gleichung der Form: ${p}_{col} = A ⋅ {p}_{{cyl}_{rfa}} + B$
beruht, in der bedeuten:
p_{col} = zu erhaltender Druck,
p_{cyl_{rfa}} = in der Brennkammer erfasster Druck, und
A und B = experimentell bestimmte Konstanten.

4. Vorrichtung nach Anspruch 3, **dadurch gekennzeichnet, dass** die Messmittel (8, 9, 11, 12) eingerichtet sind, um den Druck in einem Augenblick zu erfassen, der während des Brennzyklus des Motors der Winkelstellung von 15° der Kurbelwelle (5) nach dem unteren Totpunkt am Ende des Ansaugens entspricht.

5. Verbrennungsmotor, der mit einer Vorrichtung nach einem der Ansprüche 3 und 4 ausgestattet ist.
